# EUROPÄISCHE PATENTSCHRIFT

(11) **EP 3 696 351 B1**
(45) Veröffentlichungstag und Bekanntmachung des Hinweises auf die Patenterteilung: **28.04.2021**
(21) Anmeldenummer: 20154079.6
(22) Anmeldetag: 28.01.2020
(51) Int. Cl.: E05B 19/06, E05B 27/02

(54) **SCHLÜSSEL FÜR EINEN SCHLIESSZYLINDER**
KEY FOR A CYLINDER LOCK
CLÉ POUR UN CYLINDRE DE FERMETURE

(30) Priorität: 14.02.2019 DE 102019201994
(43) Veröffentlichungstag der Anmeldung: 19.08.2020
(73) Patentinhaber: Aug. Winkhaus GmbH & Co. KG, 48291 Telgte (DE)
(72) Erfinder: Rasecke, Marc, 49536 Lienen (DE)

(56) Entgegenhaltungen:
- WO-A1-99/51837
- WO-A1-2018/188971
- DE-A1-102004 009 166
- GB-A- 1 284 914

## Beschreibung

Die Erfindung betrifft einen Schlüssel für einen Schließzylinder mit einer Reihe von in einem Schaft angeordneten Schließausnehmungen, wobei die Schließausnehmungen jeweils von Flankenkonturen begrenzt sind und Stützflächen zur Abstützung von Sperrorganen des Schließzylinders aufweisen, wobei die Stützflächen einzelner Schließausnehmungen unterschiedliche Breiten aufweisen und wobei die Breiten über die Reihe der Schließausnehmungen zunehmen und/oder die Neigungswinkel der Flankenkonturen über die Reihe der Schließausnehmungen zunehmen.

Die WO 99/51837 A1 offenbart einen Schlüssel mit unterschiedlich breiten Schlüsselkerben. Die Schlüsselkerben steuern mit Steuerflächen an Steuerpunkten zugehörige Zuhaltungsstifte. Die Steuerpunkte sind von den Flankenkonturen gleich weit beabstandet, so dass bei einem Abzug des Schlüssels die zugehörigen Zuhaltungsstifte gleichzeitig bewegt werden müssen.

Die DE 10 2004 009 166 A1 offenbart einen Schlüssel, bei dem Ausnehmungen zum Betätigen von Stiftzuhaltungen einen Freischnitt aufweisen. Die Stiftzuhaltungen liegen damit an Kanten der Freischnitte an. Beim Abzug des Schlüssels werden die zugehörigen Stiftzuhaltungen gleichzeitig bewegt. Die Geschwindigkeit der Bewegung der Stiftzuhaltungen wird bei den die Freischnitte aufweisenden Ausnehmungen von der Kontur der Spitze der Stiftzuhaltungen bestimmt..

Ein Schließzylinder mit einem Schlüssel ist beispielsweise aus der WO 2015/114172 A1 bekannt. Der Schließzylinder hat mehrere Sperrorgane, deren Abstände zueinander unterschiedlich sind. Schließausnehmungen im Schlüssel zum Ansteuern der Sperrorgane haben die gleichen Abstände wie die Sperrorgane. Damit soll vermieden werden, dass beim Einführen des Schlüssels in den Schließzylinder die Einführkraft von Sperrorgan zu Sperrorgan zunimmt.

Weiterhin ist aus der EP 2 281 985 A2 ein Schließzylinder mit einem Schlüssel bekannt geworden, bei dem die Abstände einzelner Sperrorgane zueinander variieren. Die Schlüsselbartsteuerkanten zum Ansteuern der Sperrorgane weisen dieselben Abstände auf wie Anlageflächen an dem Sperrorgan. Dieser Schließzylinder soll ein unberechtigtes Entriegeln mit einer so genannten Picking Methode erschweren.

Aus der DE 298 18 143 U1 ist ein Schlüssel für einen Schließzylinder bekannt geworden, bei dem Rastvertiefungen zum Ansteuern von Sperrorganen des Schließzylinders vorgesehen sind. Die Rastvertiefungen haben Rastflächen zum Abstützen des Sperrorgans. An die Rastflächen angrenzende Übergänge von Schrägflanken haben konkav abgerundete Gleitflächen. Damit soll ein Haken bei der Betätigung des Schließzylinders vermieden werden.

Nachteilig bei den bekannten Schlüsseln ist, dass der Schlüssel im eingeführten Zustand von allen Sperrorganen gleichzeitig gehalten ist, da die Sperrorgane in der Regel jeweils die gleichen Abmessungen an ihren den Schließausnehmungen zugewandten Enden aufweisen. Dem Abziehen des Schlüssels aus dem Schließzylinder steht wegen des gleichzeitigen Haltens des Schlüssels durch alle Sperrorgane eine hohe Abzugskraft entgegen, weil sämtliche Haftreibungen der einzelnen Sperrorgane gleichzeitig gelöst werden müssen.

Der Erfindung liegt das Problem zugrunde, einen Schlüssel der eingangs genannten Art so weiter zu bilden, dass die Abzugskraft bei vollständig in den Schließzylinder eingeführtem Schlüssel möglichst gering gehalten wird.

Dieses Problem wird erfindungsgemäß dadurch gelöst, dass die Neigungswinkel der Flankenkonturen unkonstant sind, so dass die Flankenkontur an der tiefsten Stelle der Schließausnehmung einen anderen Neigungswinkel hat als an der flachsten Stelle, so dass die Sperrorgane beim Abziehen des Schlüssels beschleunigt werden.

Erfindungsgemäß weisen die Schließausnehmungen nicht die gleiche Breite auf und haben gegebenenfalls nicht mehr die gleichen Neigungswinkel der Flankenkonturen, so dass ein gleichzeitiges Ansteuern der Sperrorgane von den unterschiedlichen Schließausnehmungen vermieden wird. Vielmehr werden durch die Varianz der Breiten im Schließzylinder die Sperrorgane in einer Abfolge bewegt, da die Sperrorgane an ihren den Schließausnehmungen zugewandten Enden jeweils dieselben Abmessungen aufweisen. Die bevorzugte Zunahme der Neigungswinkel der Flankenkonturen über die Reihe der Schließausnehmungen hat zur Folge, dass die Sperrorgane beim Abziehen des Schlüssels weiter unterschiedliche Beschleunigungen erfahren Hierdurch wird die Abzugskraft bei vollständig in den Schließzylinder eingeführtem Schlüssel besonders gering gehalten. Die Sperrorgane lassen sich zunächst mit geringem Kraftaufwand lösen und anschließend beschleunigen, weil die Neigungswinkel der Flankenkonturen unkonstant sind, so dass die Flankenkontur an der tiefsten Stelle der Schließausnehmung einen anderen Neigungswinkel hat als an der flachsten Stelle.

Ein geordnetes Lösen der Sperrorgane beim Abziehen des Schlüssels lässt sich gemäß einer anderen vorteilhaften Weiterbildung der Erfindung erzeugen, wenn die Zunahme der Breiten der Schließausnehmungen in einer vorgesehenen Schrittfolge ausgebildet ist. Damit wird beim Abziehen des Schlüssels ein Sperrorgan nach dem anderen gelöst.

Zur weiteren Vergleichmäßigung der Abzugskraft trägt es gemäß einer anderen vorteilhaften Weiterbildung der Erfindung bei, wenn die Zunahme der Neigungswinkel der Flankenkonturen als stetige Reihe ausgebildet ist.

Ein langsam ansteigender Kraftverlauf beim Abziehen des Schlüssels lässt sich gemäß einer anderen vorteilhaften Weiterbildung der Erfindung einfach erreichen, wenn die Zunahme der Neigungswinkel in einer vorgesehenen Schrittfolge ausgebildet ist.

Eine besonders geringe Abzugskraft lässt sich gemäß einer anderen vorteilhaften Weiterbildung der Erfindung erreichen, wenn sämtliche Breiten der Schließausnehmungen und gegebenenfalls die Flankenkonturen sämtlicher Schließausnehmungen über die Reihe der Schließausnehmungen variabel ausgebildet sind.

Die Fertigung der variabel ausgebildeten Schließausnehmungen gestaltet sich gemäß einer anderen vorteilhaften Weiterbildung der Erfindung besonders kostengünstig, wenn der Schaft im Querschnitt rechteckig gestaltet ist und an seinen Schmalseiten eine Schlüsselbrust und einen Schlüsselrücken hat und wenn die Schließausnehmungen in der Schlüsselbrust angeordnet sind. Hierdurch sind die Schließausnehmung bei der Fertigung von den Breitseiten des Schaftes mittels eines Fräs- oder Schneidwerkzeuges zugänglich und können den Schaft durchdringen. Damit lassen sich die Flankenkonturen besonders einfach mit einer großen Variabilität erzeugen.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig. 1: einen Schließzylinder mit einem darin eingeführten Schlüssel,
- Fig. 2: vergrößert einen Teilbereich des Schlüssels aus Figur 1,
- Fig. 3: eine weitere Ausführungsform des Schlüssels aus Figur 2,
- Fig. 4: einen Teilbereich einer weiteren Ausführungsform des Schlüssels,
- Fig. 5: stark vergrößert einen Teilbereich einer Schließausnehmung des Schlüssels aus Figur 4.

Figur 1 zeigt einen Längsschnitt durch einen Teilbereich eines Schließzylinders 1 mit einem Gehäuse 2 und einem darin drehbar angeordneten Kern 3. Weiterhin hat der Schließzylinder 1 einen mit dem Kern 3 drehfest verbundenen Schließbart 4. In einem Schließkanal 5 des Kerns 3 ist ein Schlüssel 6 zum Schließen des Schließzylinders 1 eingeführt. Der Schließzylinder 1 hat als Stiftzuhaltungen ausgebildete Sperrorgane 7 zur wahlweisen Blockierung oder Freigabe der Bewegung des Kerns 3. Die Sperrorgane 7 tasten in einem Schaft 8 des Schlüssels 6 angeordnete Schließausnehmungen 9 ab und haben jeweils dieselben Abmessungen an ihren den Schließausnehmungen 9 zugewandten Enden. Weiterhin sind die Sperrorgane 7 in demselben Abstand zueinander angeordnet. Die Sperrorgane 7 haben jeweils einen in dem Kern 3 geführten Kernstift 10 und einen in dem Gehäuse 2 geführten Gehäusestift 11 und ein Federelement 12 zur Vorspannung des Gehäusestiftes 11 gegen den Kernstift 10. Die Trennebenen der Gehäusestifte 11 und der Kernstifte 10 aller Sperrorange 7 liegen in der Trennebene zwischen Gehäuse 2 und Kern 3, so dass der Kern 3 zusammen mit dem Schließbart 4 gegenüber dem Gehäuse 2 verdreht werden kann.

Figur 2 zeigt in einer stark vergrößerten Darstellung den Schlüssel 6 mit den Schließausnehmungen 9a - 9e und die Sperrorgane 7 des Schließzylinders 1 in den aneinander stoßenden Bereichen. Hierbei ist zu erkennen, dass die Sperrorgane 7 jeweils Stützflächen 13a - 13e aufweisen und die Kernstifte 10 jeweils an ihren Enden kegelstumpfförmig zur Abstützung an den Stützflächen 13a - 13e gestaltet sind. Die Stützflächen 13a - 13e weisen unterschiedliche Breiten auf, wobei mit x=0 eine Standardbreite der Stützflächen 13a- 13e festgelegt ist. Eine der Stützflächen 13e hat diese Breite. Die übrigen Stützflächen 13a- 13d sind um eine vorgesehene Schrittfolge gegenüber der Standardbreite verbreitert und mit x+1 bis x+4 gekennzeichnet. Bei einer Schrittfolge von 0,1mm ist die Standardbreite der Stützfläche 13a mit der Kennzeichnung x+1 um 0,1mm verbreitert und die Stützfläche 13b mit der Kennzeichnung x+4 um 0,4mm verbreitert. Beim Abziehen des Schlüssels 6 wird damit zunächst das mit der mit x=0 gekennzeichneten Schließausnehmung 9e zusammenwirkende Sperrorgan 7 angesteuert und erst danach das mit der mit x+1 gekennzeichneten Schließausnehmung 9a zusammenwirkende Sperrorgan 7. Das mit der mit x+4 gekennzeichneten Schließausnehmung 9b zusammenwirkende Sperrorgan 7 wird zeitlich als letztes angesteuert. Damit werden die Haftreibungskräfte der einzelnen Sperrorgane 7 der Reihe nach überwunden.

Figur 3 zeigt eine weitere Ausführungsform eines Schlüssels 6' welcher sich von dem aus Figur 2 nur dadurch unterscheidet, dass die Schrittfolgen als stetige Reihe über die Schließausnehmungen 9a' - 9e' ausgebildet sind.

Figur 4 zeigt einen Teilbereich einer weiteren Ausführungsform des Schlüssels 6", welcher sich von der aus Figur 1 dadurch unterscheidet, dass Flankenkonturen 14a - 14e der Schließausnehmungen 9a" - 9e" in ihren an die freien Enden der Sperrorgane 7 anstoßenden Bereichen unterschiedliche Neigungswinkel A1 bis A5 aufweisen. Die Neigungswinkel A1 - A5 nehmen über die Reihe der Schließausnehmungen 9a" - 9e" zu so dass der Neigungswinkel A5 größer ist als der Neigungswinkel A1. Damit erfahren die Sperrorgane 7 beim Abziehen des Schlüssels 6" unterschiedliche Beschleunigungen.

Die Schließausnehmungen 9a" - 9e" des Schlüssels 6" aus Figur sollen erfindungsgemäß zudem unterschiedlich breite Stützflächen 13" aufweisen, wie in den Figuren 2 oder 3 dargestellt. Damit würden die Vorteile der Ausführungsformen der Figuren 2, 3 und 4 miteinander verbunden werden.

Figur 5 zeigt stark vergrößert eine der Schließausnehmungen 9a" aus Figur 4 mit dem angrenzenden Bereich einer der Sperrorgane 7. Hierbei ist zu erkennen, dass die Flankenkontur 14a erfindungsgemäß unkonstant sind, so dass die Flankenkontur 14a an der tiefsten Stelle der Neigungswinkel A1, im mittleren Bereich den Neigungswinkel B1 und im flachsten Bereich den Neigungswinkel C1 hat.

## Patentansprüche

1. Schlüssel (6) für einen Schließzylinder (1) mit einer Reihe von in einem Schaft (8) angeordneten Schließausnehmungen (9a - 9e), wobei die Schließausnehmungen (9a - 9e) jeweils von Flankenkonturen (14a - 14e) begrenzt sind und Stützflächen (13a - 13e) zur Abstützung von Sperrorganen (7) des Schließzylinders (1) aufweisen, **wobei** die Stützflächen (13a - 13e) einzelner Schließausnehmungen (9a - 9e) unterschiedliche Breiten aufweisen und wobei die Breiten über die Reihe der Schließausnehmungen (9a - 9e) zunehmen und gegebenenfalls die Neigungswinkel (A1 - A5) der Flankenkonturen (14a - 14e) über die Reihe der Schließausnehmungen (9a" - 9e") zunehmen, **dadurch gekennzeichnet, dass** die Neigungswinkel (A1, B1, C1) der Flankenkonturen (14a - 14e) unkonstant sind, so dass die Flankenkontur (14a - 14e) an der tiefsten Stelle der Schließausnehmung (9a" - 9e") einen anderen Neigungswinkel (A1, B1, C1) hat als an der flachsten Stelle, so dass die Sperrorgane beim Abziehen des Schlüssels beschleunigt werden.

2. Schlüssel nach Anspruch 1, **dadurch gekennzeichnet, dass** die Zunahme der Breiten der Schließausnehmungen (9a - 9e) in einer vorgesehenen Schrittfolge ausgebildet ist.

3. Schlüssel nach Anspruch 1 oder 2, **dadurch gekennzeichnet, dass** die Zunahme der Neigungswinkel (A1 - A5) der Flankenkonturen (14a - 14e) als stetige Reihe ausgebildet ist.

4. Schlüssel nach zumindest einem der Ansprüche 1 bis 3, **dadurch gekennzeichnet, dass** die Zunahme der Neigungswinkel (A1 - A5) in einer vorgesehenen Schrittfolge ausgebildet ist.

5. Schlüssel nach zumindest einem der Ansprüche 1 bis 4, **dadurch gekennzeichnet, dass** sämtliche Breiten der Schließausnehmungen (9a - 9e) und gegebenenfalls die Flankenkonturen (14a - 14e) sämtlicher Schließausnehmungen (9a" - 9e") über die Reihe der Schließausnehmungen (9a - 9e) variabel ausgebildet sind.

6. Schlüssel nach zumindest einem der Ansprüche 1 bis 5, **dadurch gekennzeichnet, dass** der Schaft (8) im Querschnitt rechteckig gestaltet ist und an seinen Schmalseiten eine Schlüsselbrust und einen Schlüsselrücken hat und dass die Schließausnehmungen (9a - 9e) in der Schlüsselbrust angeordnet sind.

## Claims

1. A key (6) for a cylinder lock (1) having a row of locking recesses (9a - 9e) arranged in a shaft (8), wherein the locking recesses (9a - 9e) are limited in each case by flank contours (14a - 14e) and have support surfaces (13a - 13e) for the support of blocking members (7) of the cylinder lock (1), **wherein** the support surfaces (13a - 13e) of individual locking recesses (9a - 9e) have different widths and wherein the widths increase over the row of locking recesses (9a - 9e) and, if necessary, the angles of inclination (A1 - A5) of the flank contours (14a - 14e) increase over the row of locking recesses (9a" - 9e"), **characterized in that** the angles of inclination (A1, B1, C1) of the flank contours (14a- 14e) are not constant, so that the flank contour (14a - 14e) has a different angle of inclination (A1, B1, C1) at the deepest point of the locking recess (9a" - 9e") than at the shallowest point, so that the blocking members are accelerated when the key is removed.

2. The key according to claim 1, **characterized in that** the increase in the widths of the locking recesses (9a - 9e) is formed in an intended sequence of steps.

3. The key according to claim 1 or 2, **characterized in that** the increase in the angles of inclination (A1 - A5) of the flank contours (14a - 14e) is designed as a continuous row.

4. The key according to at least one of claims 1 to 3, **characterized in that** the increase in the angles of inclination (A1 - A5) is formed in an intended sequence of steps.

5. The key according to at least one of claims 1 to 4, **characterized in that** all widths of the locking recesses (9a - 9e) and, if necessary, the flank contours (14a - 14e) of all locking recesses (9a" - 9e") are designed so as to be variable over the row of the locking recesses (9a - 9e).

6. The key according to at least one of claims 1 to 5, **characterized in that** the shaft (8) is designed so as to be rectangular in cross section and has a key face and a key spine on its narrow sides and that the locking recesses (9a - 9e) are arranged in the key face.

## Revendications

1. Clé (6) pour un cylindre de fermeture (1) avec une série de creux de fermeture (9a - 9e) disposés dans une tige (8), les creux de fermeture (9a - 9e) étant limités respectivement par des contours de flanc (14a - 14e) et comportant des surfaces d'appui (13a - 13e) destinées à supporter des organes de blocage (7) du cylindre de fermeture (1), les surfaces d'appui (13a - 13e) de différents creux de fermeture (9a - 9e) présentant des largeurs différentes, et les largeurs augmentant sur la série des creux de fermeture (9a - 9e), et éventuellement les angles d'inclinaison (A1 - A5) des contours de flanc (14a - 14e) augmentant sur la série des creux de fermeture (9a" - 9e"), **caractérisée en ce que** les angles d'inclinaison (A1, B1, C1) des contours de flanc (14a - 14e) ne sont pas constants, de sorte que le contour de flanc (14a - 14e) a, à l'emplacement le plus profond du creux de fermeture (9a" - 9e"), un autre angle d'inclinaison (A1, B1, C1) qu'à l'emplacement le plus plat de sorte que les organes de blocage sont accélérés lors du retrait de la clé.

2. Clé selon la revendication 1, **caractérisée en ce que** l'augmentation des largeurs des creux de fermeture (9a - 9e) est constituée dans une séquence de pas prévue.

3. Clé selon la revendication 1 ou 2, **caractérisée en ce que** l'augmentation des angles d'inclinaison (A1 - A5) des contours de flanc (14a - 14e) est constituée en tant que série continue.

4. Clé selon au moins l'une des revendications 1 à 3, **caractérisée en ce que** l'augmentation des angles d'inclinaison (A1 - A5) est constituée dans une séquence de pas prévue.

5. Clé selon au moins l'une des revendications 1 à 4, **caractérisée en ce que** toutes les largeurs des creux de fermeture (9a - 9e) et éventuellement les contours de flanc (14a - 14e) de tous les creux de fermeture (9a" - 9e") sont constitués de façon variable sur la série de creux de fermeture (9a - 9e).

6. Clé selon au moins l'une des revendications 1 à 5, **caractérisée en ce que** la section transversale de la tige (8) est formée de façon rectangulaire et a, sur ses côtés étroits, une face avant de clé et un dos de clé, et **en ce que** les creux de fermeture (9a - 9e) sont disposés dans la face avant de clé.
